# DEMANDE DE BREVET EUROPEEN

(11) **EP 2 815 673 A2**
(43) Date de publication de la demande: **24.12.2014**
(21) Numéro de dépôt: 14172881.6
(22) Date de dépôt: 18.06.2014
(51) Int. Cl.: A45B 25/02, A45B 23/00

(54) **Parasol a déploiement lateral**

(30) Priorité: 18.06.2013 FR 1355721
(71) Demandeur: Société Internationale de Vente d'Etudes et Recherches Siver, 45200 Montargis (FR)
(72) Inventeur: Lechartier, Marc, 45200 Montargis (FR); Lechartier, Benoit, 45200 Montargis (FR)
(74) Mandataire: Takeuchi, Maya

(57) **Abrégé**

L'invention concerne un parasol à déploiement latéral comprenant une toile d'ombrage (36) et une armature (10). Ladite armature (10) comporte d'une part une tige principale (12) et au moins une tige latérale (14), et d'autre part un organe de liaison (16). Ladite au moins une tige latérale (14) étant mobile entre une position rapprochée de ladite tige principale (12) dans laquelle ladite toile d'ombrage (36) est pliée et une position écartée dans laquelle ladite toile d'ombrage est dépliée. Ladite armature (10) comprend en outre, au moins une autre tige latérale (14), et au moins un autre organe de liaison (16) monté sur ladite tige principale (12) à distance dudit un organe de liaison, de manière à pouvoir monter à pivotement ladite au moins une autre tige latérale (14) selon un autre axe sensiblement parallèle à ladite droite perpendiculaire à ladite tige principale (12).

## Description

La présente invention se rapporte à un parasol à déploiement latéral destiné à être installé en surplomb d'une zone à préserver de la lumière du soleil et avec un mât excentré.

Des parasols connus comprennent une toile d'ombrage et une armature pour pouvoir supporter ladite toile d'ombrage. L'armature comporte une tige principale présentant deux extrémités opposées, et un jeu de tiges latérales montées à pivotement sur l'une des extrémités de la tige principale. Aussi, l'extrémité de la tige principale est équipée d'un organe de liaison présentant un axe de pivotement sensiblement perpendiculaire à la tige principale. Quant aux tiges latérales, elles présentent chacune une extrémité libre et une extrémité de liaison opposée, cette dernière étant montée à rotation sur l'axe de pivotement de l'organe de liaison. Les tiges latérales sont divisées en deux groupes, un premier groupe de tiges aptes à pivoter latéralement d'un côté de la tige principale et un second groupe de tiges aptes à pivoter de l'autre côté.

La toile d'ombrage présente, elle, une bordure périphérique et les tiges latérales sont reliées à la toile d'ombrage, l'extrémité libre des tiges s'étendant jusque dans la bordure périphérique. Ainsi, les tiges latérales des deux groupes sont mobiles en pivotement entre une position rapprochée de ladite tige principale dans laquelle la toile d'ombrage est pliée entre lesdites tiges et une position écartée les unes des autres où elles sont déployées en éventail, et dans laquelle la toile d'ombrage est dépliée et tendue entre les tiges. La toile d'ombrage peut ainsi être déployée à 360° autour de l'extrémité de la tige principale.

L'armature, par l'intermédiaire de la tige principale, est en outre maintenue sensiblement horizontalement, en surplomb d'une zone à préserver de la lumière solaire au moyen d'un mât sur laquelle elle est fixée.

On pourra notamment se référer au document WO2008099029A2, lequel décrit un tel parasol.

Cependant, lorsque l'on souhaite élargir la surface de la zone à préserver, il est nécessaire d'augmenter la surface de la toile d'ombrage et partant, la longueur des tiges latérales et de la tige principale, ce qui nécessite d'augmenter leur section pour pouvoir supporter à la fois le poids de la toile d'ombrage et leur propre poids.

Au surplus, il est nécessaire de pouvoir aisément déployer et tendre la toile d'ombrage entre les tiges, et que l'ensemble puisse résister à la déformation.

Aussi, un problème qui se pose et que vise à résoudre la présente invention, est de fournir un parasol à déploiement latéral qui soit non seulement de plus grande taille, sans pour autant alourdir excessivement son armature et ses coûts de fabrication, mais aussi, qui soit suffisamment rigide.

Dans ce but, la présente invention propose un parasol à déploiement latéral comprenant une toile d'ombrage et une armature pour pouvoir supporter ladite toile d'ombrage, ladite armature comportant d'une part une tige principale et au moins une tige latérale, et d'autre part un organe de liaison pour pouvoir monter à pivotement ladite au moins une tige latérale sur ladite tige principale selon un axe sensiblement parallèle à une droite perpendiculaire à ladite tige principale, ladite au moins une tige latérale étant mobile entre une position rapprochée de ladite tige principale dans laquelle ladite toile d'ombrage est pliée entre lesdites tiges et une position écartée dans laquelle ladite toile d'ombrage est dépliée entre lesdites tiges. Selon l'invention, ladite armature comprend en outre, au moins une autre tige latérale, et au moins un autre organe de liaison monté sur ladite tige principale à distance dudit un organe de liaison, de manière à pouvoir monter à pivotement ladite au moins une autre tige latérale selon un autre axe sensiblement parallèle à ladite droite perpendiculaire à ladite tige principale.

Plus précisément, ladite armature comprend, d'une part une pluralité de jeux de tiges latérales, comportant une paire supérieure de tiges latérales située vers l'extrémité supérieure de la tige principale, et une paire inférieure de tiges latérales située vers extrémité inférieure, et d'autre part une pluralité d'organes de liaison espacés successivement les uns des autres sur ladite tige principale, pour pouvoir monter respectivement à pivotement les jeux de tiges latérales, selon d'autres axes sensiblement parallèles à ladite droite perpendiculaire à ladite tige principale, et, les deux tiges latérales de la paire inférieure de tiges latérales viennent respectivement s'appliquer contre ladite tige principale.

Ainsi, une caractéristique de l'invention réside dans la mise en oeuvre d'au moins une autre tige latérale et d'au moins un autre organe de liaison sur la tige principale et à distance du premier, de manière à pouvoir augmenter la surface de la toile d'ombrage et à la supporter. Cette surface est notamment augmentée dans la direction définie par la tige principale, sans avoir à prévoir une augmentation, ni de la section ni de la longueur des tiges latérales. De la sorte, on peut accroître significativement les dimensions du parasol sans augmenter considérablement ses coûts de fabrication.

Aussi, on multiplie non seulement les organes de liaison sur la tige principale, mais aussi les tiges latérales au niveau de chacun des organes de liaison.

De plus, les deux tiges latérales de la paire inférieure venant s'appliquer respectivement contre la tige principale, on vient à la fois tendre et amener la toile d'ombrage le long de la tige principale. Ce faisant, tous les axes de pivotement des jeux de tige latérale étant sensiblement parallèles entre eux, les tiges latérales se déploient dans un même plan moyen, et partant, la toile d'ombrage elle-même, est déployée selon un plan parallèle à ce même plan moyen. Elle est bien évidemment conformée, de manière à ce que, lors du déploiement, l'ultime rapprochement des deux tiges latérales de la paire inférieure contre la tige principale induise une tension de la toile d'ombrage, dans ce plan parallèle.

De la sorte, l'ensemble de la pluralité de jeux de tige latérale et de la toile d'ombrage est solidaire de la tige principale de manière rigide, et partant, offre une meilleure résistance à la déformation.

Préférentiellement, les tiges latérales de ladite paire inférieure de tiges latérales situées au voisinage l'une de l'autre, sont reliées ensemble au moyen d'une attache rapide encliquetable. Ainsi, le déploiement de la pluralité de jeux de tige latérale et de la toile d'ombrage, est rendu plus aisé de par la construction du parasol, mais au surplus il est maintenu en position fixe dans sa position normale d'occultation par une simple attache rapide.

Préférentiellement, lesdits jeux de tiges latérales comprennent respectivement deux tiges latérales. Elles sont installées de chaque côté de la tige principale de manière à pouvoir pivoter symétriquement et dans un même plan. Avantageusement elles présentent des longueurs identiques.

Selon une caractéristique non limitative de mise en oeuvre de l'invention, chaque organe de liaison présente deux chapes opposées l'une de l'autre et un orifice de passage situé entre lesdites chapes. Chacune des chapes peut accueillir plusieurs tiges lesquels peuvent alors pivoter latéralement par rapport à la tige principale. Préférentiellement, les deux chapes opposées accueillent respectivement l'extrémité d'une seule tige. Elles peuvent alors pivoter d'une position repliée contre la tige principale jusqu'à une position extrême orthogonale à la tige principale.

En outre, selon un autre mode de mise en oeuvre de l'invention particulièrement avantageux, le parasol comprend en outre un mât et une potence articulée sur ledit mât, ladite armature étant montée sur ladite potence. De la sorte, l'armature peut être orientée par rapport au mât qui lui est vertical, entre une position sensiblement horizontale et une position sensiblement verticale, comme on l'expliquera ci-après dans la description.

De plus, de préférence, le parasol comprend en outre un étrier présentant deux joues opposées réunies par un fond pour pouvoir monter ladite potence à coulissement sur ledit mât. Ainsi, les deux joues sont installées à cheval à l'extrémité du mât au moyen d'un organe de vissage traversant, tandis que la potence est montée à coulissement entre les joues et contre le fond. Le rapprochement des deux joues l'une de l'autre au moyen de l'organe de vissage permet non seulement de maintenir l'étrier en position fixe par rapport au bras mais aussi d'enserrer la potence pour la maintenir en position fixe.

Au surplus, le parasol comprend en outre une barre de rappel étendue entre ledit mât et ladite potence. Ainsi qu'on l'expliquera plus en détail dans la suite de la description, la barre de rappel permet de contrôler le mouvement de la potence entre une position horizontale et une position verticale lorsqu'elle est entraînée en translation à travers l'étrier. Pour ce faire, ladite barre de rappel présente deux extrémités opposées respectivement montées à rotation sur ledit mât et sur ladite potence.

Selon un mode de réalisation de l'invention avantageux, ladite toile d'ombrage présente une bordure périphérique équipée d'oeillets, tandis que lesdites tiges latérales présentent chacune une extrémité libre de fixation apte à venir en prise avec un oeillet. Préférentiellement, l'extrémité libre des tiges latérales présente un orifice traversant et la bordure périphérique est solidarisée à l'extrémité libre de fixation au moyen d'une vis à tête plate engagée à travers le levier et l'orifice traversant.

D'autres particularités et avantages de l'invention ressortiront à la lecture de la description faite ci-après d'un mode de réalisation particulier de l'invention, donné à titre indicatif mais non limitatif, en référence aux dessins annexés sur lesquels :
- la Figure 1 est une vue schématique de face d'un élément du parasol à déploiement latéral objet de l'invention ;
- la Figure 2 est une vue schématique de face d'un autre élément du parasol objet de l'invention ;
- la Figure 3 est une vue schématique de face des éléments illustrés sur les Figures 1 et 2, assemblés l'un à l'autre ;
- la Figure 4 est une vue schématique selon la coupe IV-IV représentée sur la Figure 3 ;
- les Figures 5A et 5B illustrent respectivement et schématiquement un élément de détail représenté sur la Figure 4 en vue de dessus et en vue de face ;
- la Figure 6 illustre schématiquement et partiellement un élément de détail de la Figure 2 ;
- la Figure 7 illustre schématiquement et partiellement un élément de détail de la Figure 1 ;
- la Figure 8 représente schématiquement et partiellement le mode de coopération des éléments de détail illustrés sur les Figures 6 et 7 ;
- la Figure 9A est une vue schématique partielle de détail de la Figure 3 selon une première variante de réalisation ;
- la Figure 9B est une vue schématique partielle de détail de la Figure 3 selon une seconde variante de réalisation ;
- la Figure 10 est une vue schématique de détail du parasol à déploiement latéral objet de l'invention, en combinaison avec des éléments d'installation ;
- les Figures 11A et 11B illustrent respectivement de face et de côté, un premier élément de détail des éléments d'installation représentés sur la Figure 10 ;
- les Figures 12A et 12B illustrent respectivement de face et de côté un deuxième élément de détail des éléments d'installation représentés sur la Figure 10 ;
- les Figures 13A et 13B illustrent respectivement de face et de côté un troisième élément de détail des éléments d'installation représentés sur la Figure 10 ;
- les Figures 14A et 14B illustrent respectivement de face et de côté un quatrième élément de détail des éléments d'installation représentés sur la Figure 10 ; et,
- la Figure 15 illustre schématiquement de face et de côté un premier élément de détail des éléments d'installation représentés sur la Figure 10.

La Figure 1 illustre une armature 10 comprenant une tige principale 12, ou centrale, s'étendant longitudinalement et des tiges latérales 14 montées à pivotement sur la tige principale 12 au moyen d'organes de liaison 16, ou connecteurs. Les tiges latérales 14 présentent une extrémité libre 15 et à l'opposé, une extrémité de fixation 17 en prise dans l'organe de liaison 16.

La tige principale 12 et les tiges latérales 14 sont par exemple réalisées dans des profilés métalliques tubulaires de section circulaire.

La tige principale 12 présente une extrémité inférieure 18 opposée à une extrémité supérieure 20. L'armature 10 comporte une paire supérieure de tiges latérales 22 située vers l'extrémité supérieure 20 de la tige principale 12, et une paire inférieure de tiges latérales 24 située vers extrémité inférieure 18. En outre, l'armature 10 comporte une paire de grandes tiges latérales 25 située vers la paire supérieure de tiges latérales 22 et une paire de moyennes tiges latérales 26 située vers la paire inférieure de tiges latérales 24.

En outre, l'armature 10 comprend d'une part, un organe de liaison supérieur 28 situé vers l'extrémité supérieure 20 et un organe de liaison inférieur 30 situé vers l'extrémité inférieure 18, et d'autre part un premier organe de liaison 32 situé entre les deux organes de liaison supérieur 28 et inférieur 30, et un second organe de liaison 34 situé entre le premier organe de liaison 32 et l'organe de liaison inférieur 30. Les organes de liaison, supérieur 28, premier 32, second 34 et inférieur 30 sont successivement espacés les uns des autres sur la tige principale 12.

À titre indicatif, la longueur de la tige principale 12 est par exemple de 2,5 mètres. Cette longueur n'est nullement limitative et des tiges principales plus longues ou moins longues sont envisagées.

Les tiges latérales de la paire supérieure 22 présente une longueur voisine de 30 % de longueur de la tige principale 12. Les tiges latérales de la paire inférieure 24 présentent, elles, une longueur comprise entre 45 et 50 % de la longueur de la tige principale 12, tandis que la longueur des tiges latérales 26 de la paire de moyennes tiges latérales 26 est sensiblement équivalente à la longueur des tiges latérales de la paire supérieure 22. Et la longueur des tiges latérales de la paire inférieure 24 est voisine de 20 % de la longueur de la tige principale 12.

Au surplus, l'organe de liaison supérieur 28 est espacé de l'extrémité supérieure 20 de la tige principale 12 d'une distance voisine de 30 % de la longueur de la tige principale 12, et le premier organe de liaison 32 est lui-même espacé de l'organe de liaison supérieur 28 d'une distance d'environ 30 % de la longueur de la tige principale 12. S'agissant du second organe de liaison 34, il est espacé de l'extrémité inférieure 18 d'une distance voisine de 18 % de la longueur de la tige principale 12 et l'organe de liaison inférieur 30 est lui espacé de l'extrémité inférieure 18 d'une distance d'environ 13 % de la longueur de la tige principale 12.

La proportionnalité de ces longueurs de tige et de distance entre organes de liaison, est fournie à titre d'exemple. Les différentes longueurs sont dépendantes des dimensions d'une toile d'ombrage 36 telle qu'illustrée sur la Figure 2, et à laquelle l'armature est apte à être reliée.

Les tiges latérales 14 illustrées sur la Figure 1, sont montées pivotantes, entre une position rapprochée de la tige principale 12 et une position écartée, grâce aux organes de liaison 16. On décrira en détail et en référence aux Figures 5A et 5B un organe de liaison 16. Tout d'abord, en vue de dessus sur la Figure 5A, l'organe de liaison 16 présente deux chapes opposées 38, 40 symétriques l'une de l'autre par rapport à un plan médian Pm. En outre, il présente un orifice de passage circulaire 42 destiné à recevoir la tige principale 12 illustrée sur la Figure 1. Aussi, le diamètre interne de l'orifice de passage circulaire 42 est-il égal, au jeu fonctionnel près, au diamètre externe de la tige principal 12.

Sur la Figure 5B, l'organe de liaison 16 en vue de face, est installé sur la tige principale 12 que l'on retrouve en vue partielle, et il reçoit respectivement les extrémités de deux tiges latérales 14 dans les deux chapes opposées 38, 40. L'organe de liaison 16 est maintenu en position fixe par rapport à la tige principale 12 au moyen d'une vis centrale 44 traversant dans le plan médian Pm, le corps de l'organe de liaison 16 et la tige centrale 12. L'extrémité des tiges latérales 14 étant retenue respectivement dans les deux chapes opposées 38, 40 au moyen de deux vis latérales 46, 48. Les tiges latérales 14 sont alors susceptibles d'être entraînées en pivotement, à partir d'une position où elles s'étendent perpendiculairement à la tige principale 12, de 90° vers la tige principale 12 d'un côté ou de l'autre d'un plan transverse. Leur amplitude de pivotement est alors sensiblement de 180°.

On se reportera à la Figure 2 illustrant ainsi la toile d'ombrage 36, laquelle présente une forme générale polygonale. Selon une variante d'exécution, la toile d'ombrage 36 est de forme polygonale convexe. Ses dimensions coïncident avec celles de l'armature 10 représentée sur la Figure 1. Ainsi, elle s'étend longitudinalement selon un axe de symétrie A entre deux extrémités de toile opposées, l'une supérieure 47, l'autre inférieure 49, et elle présente une bordure 50 renforcée. Celle-ci est équipée d'oeillets, un oeillet supérieur 52 apte à coopérer avec l'extrémité supérieure 20 de la tige principale 12, deux premiers oeillets opposés 54, 56 aptes à coopérer avec les extrémité libres 15 de la paire supérieure de tiges latérales 22, deux deuxièmes oeillets opposés 58, 60 destinés à coopérer avec les extrémités libres 15 de la paire inférieure de tiges latérale 24, deux troisièmes oeillets opposés 62, 64 aptes à coopérer avec les extrémités libres 15 de la paire de moyennes tiges latérales 26, et deux quatrièmes oeillets opposés 66, 68 aptes à coopérer avec les extrémités libres 15 de la paire inférieure de tiges latérales 24. Au surplus, deux lanières élastiques 67, 69 sont respectivement enfilées dans les deux quatrièmes oeillets opposés 66, 68. On expliquera ci-après leur fonction.

On se reportera à présent sur les Figures 6, 7 et 8, afin de décrire en détail le mode de coopération des extrémités libres 15 des tiges latérales 14 et des oeillets. La Figure 6 illustre l'extrémité 47 de la toile d'ombrage 36. Cette extrémité 47 présente un renfort couturé 70 et on y retrouve la bordure 50. L'extrémité 47 de la toile d'ombrage 36 présente un oeillet supérieure 52 réalisé en métal et qui défini un orifice de fixation 72. Tous les oeillets sont installés de la même façon, à distance les uns des autres dans la bordure 50 de la toile d'ombrage 36.

Sur la Figure 7 est illustrée l'extrémité libre 15 d'une tige latérale 14. Elle présente un embout plastique 74 emmanché dans la tige latérale 14. Et un perçage transversal 76 est ménagé à travers l'extrémité libre 15 et l'embout plastique 74. On observera que l'extrémité supérieure 20 de la tige principale 12 est équipée d'un même embout plastique 74 et présente un même perçage transversal 76. Aussi, l'orifice de fixation 72 de l'oeillet 52 est alors appliqué en regard du perçage transversal 76, tel qu'illustré sur la Figure 8, et un boulon 78 à tête plate y est enfilé pour y être retenu à l'opposé par un écrou. Ainsi, l'extrémité libre 15 de la tige latérale 14 est-elle totalement solidaire de l'oeillet 52 et partant, localement, de la bordure 50 de la toile d'ombrage 36.

On retrouve sur la figure 3, l'armature 10 supportant la toile d'ombrage 36. Ainsi, l'extrémité supérieure 20 de la tige principale 12 est reliée à l'extrémité supérieure de la toile 47 par l'intermédiaire de l'oeillet supérieur 52 comme expliqué ci-dessus. Aussi, les extrémités libres 15 des tiges latérales de la paire supérieure 22 sont respectivement reliées aux deux premiers oeillets opposés 54, 56. Les extrémités libres 15 des tiges latérales de la paire de grandes tiges 25 sont respectivement reliées aux deux deuxièmes oeillets opposés 58, 60. Les extrémités libres 15 des tiges latérales de la paire de moyennes tiges latérales 26 sont respectivement reliées aux deux troisièmes oeillets opposés 62, 64. Et les extrémités libres 15 des tiges latérales de la paire inférieure 24 sont respectivement reliées aux deux quatrièmes oeillets opposés 66, 68.

Les dimensions de la toile d'ombrage et les distances qui séparent les oeillets sont prévues pour être adaptées sur l'armature 10 de manière à pouvoir tendre la toile d'ombrage. On observera que les tiges latérales des deux paires de tiges latérales, supérieure 22 et de grandes tiges 25, sont inclinées par rapport à la tige principale 12 vers l'extrémité supérieure 20, tandis que les tiges de la paire de moyennes tiges latérales 26 sont sensiblement orthogonales à la tige principale 12 et que, à l'inverse, les tiges latérales de la paire inférieure 24 sont, elles, inclinées vers l'extrémité inférieure 18 de la tige principale 12. Aussi, grâce a un effet de bras de levier, les tiges latérales de la paire inférieure 24 permettent de venir tendre la toile d'ombrage 36 longitudinalement et elles sont entraînées à force vers la tige principale 12 par l'intermédiaire des lanières élastiques 67, 69, étendues élastiquement et reliées ensemble sur la tige principale 12.

On retrouve plus en détail sur la figure 9A, les tiges latérales de la paire inférieure 24, lesquelles sont entraînées à force en rotation l'une vers l'autre et vers la tige principale 12 grâce aux lanières élastiques 67, 69, ce qui a pour effet de venir tendre la toile d'ombrage 36 selon la direction de la tige principale 12 et vers l'extrémité inférieure 18 selon les flèches F1 et F2.

Selon une autre variante d'exécution de l'invention, représentée sur la Figure 9B, l'extrémité inférieure 49 de la toile d'ombrage 36, est non plus concave, mais convexe, et les deux tiges latérales de la paire inférieure 24 viennent respectivement s'appliquer contre la tige principale 12. Aussi, les extrémités libres 15 des tiges latérales de la paire inférieure 24 situées au voisinage l'une de l'autre, sont directement reliées ensemble au moyen d'une attache rapide encliquetable 71.

Les tiges latérales des paires de tiges latérales 22, 25, 26, 24, sont respectivement mobiles en pivotement autour d'axes parallèles à une même direction, elle-même sensiblement perpendiculaire à la tige principale 12. En outre, la toile d'ombrage 36 est conformée, dans son extrémité inférieure 49, avec une fente selon son axe A, de manière à présenter deux bordures opposées. De la sorte, des tiges latérales de la paire inférieure 24, viennent porter bord à bord lesdites bordures opposées lorsqu'elles sont entraînées en pivotement vers la tige principale 12, puis verrouillées ensemble grâce à l'attache rapide encliquetable 71. Partant, la toile d'ombrage 36, se tend et s'étend selon un plan parallèle au plan défini par le plan des tiges latérales 22, 25, 26, 24. Au surplus, elle permet, grâce aux tiges latérales de la paire inférieure 24 de tiges latérales de rigidifier l'ensemble.

En outre, lorsqu'il s'agit de replier le parasol, il suffit de procéder au déverrouillage de l'attache rapide encliquetable 71, et de rabattre les tiges latérales des paires de tiges latérales 22, 25, 26, 24, le long de la tige principale 12, dans le sens opposé au sens de déploiement.

On se reportera sur la figure 4, montrant en coupe selon la coupe IV-IV représentée sur la figure 3, les tiges latérales de la paire de grandes tiges 25 articulées sur le premier organe de liaison 32, et la toile d'ombrage 36 tendue entre les deux extrémités libres 15 des tiges latérales. Aussi, on comprend que le parasol, dans sa position déployée, est plat sur toute la surface de la toile d'ombrage 36. Ainsi, un tel parasol est moins sujet à la prise au vent, comparativement à un parasol usuel de forme générale tronconique, car l'air s'y écoule à la surface en ligne droite.

Lorsque l'on souhaite le ployer, à partir de la position telle que représentée sur la figure 3, il convient de relâcher les lanières élastiques 67, 69 puis de faire pivoter d'abord les tiges latérales de la paire inférieure 24 de tiges latérales vers l'extrémité supérieure 20 de la tige principale 12 et ensuite, de faire pivoter à leur tour les tiges latérales des trois autres paires vers l'extrémité supérieure 20. Lorsque les tiges latérales 14 des quatre paires de tiges latérales 22, 24, 25 et 26, sont repliées contre la tige principale 12, la toile d'ombrage 36 forme alors des plis entre les tiges. On observera que les tiges latérales 14 ont pu pivoter sensiblement dans un même plan.

L'armature 10 et la toile d'ombrage 36 ainsi solidaires sont adaptées à être installés sur un dispositif illustrée sur la figure 10 et comportant, une potence 80 elle-même articulée sur un mât 82 grâce un étrier supérieur 84 et à une barre de rappel 86. La figure 10 illustre le parasol équipée de son armature 10 supportant sa toile d'ombrage 36 dans deux positions extrêmes, horizontale, et verticale et dans trois positions intermédiaires.

L'armature 10 est reliée à la potence 80 faite d'un profilé tubulaire de section circulaire, au moyen de deux pièces de fixations parallèles 88, 90. On retrouve en détail sur les figures 11A et 11B une pièce de fixation parallèle. Elle est représentée de côté sur la figure 11B et elle présente deux trous de passage superposés, un trou inférieur 92 de grand diamètre pour le passage de la potence 80 et un trou supérieur 94 de petit diamètre pour le passage de la tige principale 12. On retrouve sur la figure 11A, l'une des deux pièces de fixation 90 dans laquelle sont engagées respectivement la tige principale 12 dans le trou supérieur de petit diamètre 94 et la potence 80 dans le trou inférieur de grand diamètre 92. Elles y sont maintenues en position fixe au moyen de deux vis de fixations traversantes 96, 98.

L'étrier supérieur 84 est représenté sur les figures 12A et 12B. Il présente deux joues opposées 100, 102 illustrées sur la figure 12B entre lesquelles vient en prise l'extrémité du mât 82 et un orifice de passage 104 de la potence. Celle-ci est montée à coulissement dans l'orifice de passage 104. Les deux joues 100, 102 et l'extrémité du mât 82 sont traversées par un organe vissable 106 permettant le serrage de l'étrier 84.

L'une des extrémités de la barre de rappel 86 est reliée à pivotement à l'extrémité de la potence 80 au moyen d'une genouillère 108 que l'on retrouve illustrée en détail sur les figures 14A et 14B. L'extrémité de la potence 80 est emmanchée dans la genouillère 108 à travers un orifice de genouillère 110. Et la barre de rappel 86 est montée à pivotement sur la genouillère 108 à travers une chape de genouillère 112. En outre, l'autre extrémité de la barre de rappel 86 est montée à pivotement sur le mât 82 en dessous de l'étrier 84 au moyen d'un étrier inférieur 114 illustré sur les figures 10 et 15.

De plus, la potence 80 telle qu'illustrée sur la figure 10 est équipée d'une bague de serrage réglable 116 permettant d'éviter un coulissement intempestif. Elle est illustrée en détail sur les figures 13A et 13B. Selon une autre variante d'exécution, non représentée, la bague de serrage 116 est solidaire de l'étrier 84.

Ainsi, à partir d'une position horizontale de la potence 80 et partant, de l'armature 10 et de la toile d'ombrage 36 telles que représentées sur la figure 10, l'entraînement en translation de la potence 10 à travers l'étrier supérieur 84, moyennant le desserrage de la bague de serrage réglable 116 pour autoriser le coulissement de la potence 80 à travers elle, provoque la rotation de la barre de rappel 86 autour de l'étrier inférieur 114, et partant l'inclinaison progressive de la potence 80. À l'extrême, lorsque la genouillère 108 vient prendre appui contre le mât 82, la potence 80 s'étend verticalement et partant, l'armature 10 et la toile d'ombrage 36 également.

De la sorte, la toile d'ombrage 36, laquelle préserve des rayons lumineux, est susceptible d'être ajustée dans une position horizontale en surplomb d'une zone à préserver et dans une succession de positions intermédiaires jusqu'à une position totalement verticale. En outre, le mât 82 est lui-même monté à rotation dans un pied, ce qui permet d'orienter l'armature 10 et la toile d'ombrage 36 dans toute position, à 360° autour du mât 82.

Aussi, grâce aux paires de tiges latérales 22, 24, 25, 26 successivement installées sur la tige principale 12, la zone d'ombre peut être étendue sans alourdir considérablement l'armature 10.

## Revendications

1. Parasol à déploiement latéral comprenant une toile d'ombrage (36) et une armature (10) pour pouvoir supporter ladite toile d'ombrage (36), ladite armature (10) comportant d'une part une tige principale (12) et au moins une tige latérale (14), et d'autre part un organe de liaison (16) pour pouvoir monter à pivotement ladite au moins une tige latérale (14) sur ladite tige principale (12) selon un axe sensiblement parallèle à une droite perpendiculaire à ladite tige principale (12), ladite au moins une tige latérale (14) étant mobile entre une position rapprochée de ladite tige principale (12) dans laquelle ladite toile d'ombrage (36) est pliée entre lesdites tiges et une position écartée dans laquelle ladite toile d'ombrage est dépliée entre lesdites tiges ;
**caractérisé en ce que** ladite armature (10) comprend, d'une part une pluralité de jeux (22, 25, 26, 24) de tiges latérales, comportant une paire supérieure de tiges latérales (22) située vers l'extrémité supérieure (20) de la tige principale (12), et une paire inférieure de tiges latérales (24) située vers extrémité inférieure (18), et d'autre part une pluralité d'organes de liaison (28, 32, 34, 30) espacés successivement les uns des autres sur ladite tige principale (12), pour pouvoir monter respectivement à pivotement les jeux (22, 25, 26, 24) de tiges latérales, selon d'autres axes sensiblement parallèles à ladite droite perpendiculaire à ladite tige principale (12),
et **en ce que** les deux tiges latérales de la paire inférieure de tiges latérales (24) viennent respectivement s'appliquer contre ladite tige principale (12).

2. Parasol à déploiement latéral selon la revendication 1, **caractérisé en ce que** les tiges latérales de ladite paire inférieure de tiges latérales (24) situées au voisinage l'une de l'autre, sont reliées ensemble au moyen d'une attache rapide encliquetable (71).

3. Parasol à déploiement latéral selon la revendication 1 ou 2, **caractérisé en ce que** l'extrémité inférieure (49) de la toile d'ombrage (36) est convexe.

4. Parasol à déploiement latéral selon l'une quelconque des revendications 1 à 3, **caractérisé en ce que** lesdits jeux (22, 25, 26, 24) de tiges latérales comprennent respectivement deux tiges latérales.

5. Parasol à déploiement latéral selon l'une quelconque des revendications 1 à 4, **caractérisé en ce que** chaque organe de liaison (28, 32, 34, 30) présente deux chapes opposées (38, 40) l'une de l'autre et un orifice de passage (42) situé entre lesdites chapes.

6. Parasol à déploiement latéral selon l'une quelconque des revendications 1 à 5, **caractérisé en ce qu'**il comprend en outre un mât (82) et une potence (80) articulée sur ledit mât (82), ladite armature (10) étant montée sur ladite potence (80).

7. Parasol à déploiement latéral selon la revendication 6, **caractérisé en ce qu'**il comprend en outre un étrier (84) présentant deux joues opposées (100, 102) réunies par un fond pour pouvoir monter ladite potence (80) à coulissement sur ledit mât (82).

8. Parasol à déploiement latéral selon la revendication 6 ou 7, **caractérisé en ce qu'**il comprend en outre une barre de rappel (86) étendue entre ledit mât (82) et ladite potence (80).

9. Parasol à déploiement latéral selon la revendication 8, **caractérisé en ce que** ladite barre de rappel (86) présente deux extrémités opposées respectivement montées à rotation sur ledit mât (82) et sur ladite potence (80).

10. Parasol à déploiement latéral selon l'une quelconque des revendications 1 à 9, **caractérisé en ce que** ladite toile d'ombrage (36) présente une bordure périphérique (50) équipée d'oeillets (52, 54, 56, 58, 60, 62, 64, 66, 68), tandis que lesdites tiges latérales présentent chacune une extrémité libre (15) de fixation apte à venir en prise avec un oeillet.
